# FASCICULE DE BREVET EUROPEEN

(11) **EP 3 318 309 B1**
(45) Date de publication et mention de la délivrance du brevet: **25.03.2020**
(21) Numéro de dépôt: 17199771.1
(22) Date de dépôt: 02.11.2017
(51) Int. Cl.: A63C 11/24

(54) **DISPOSITIF D'EXTRÉMITÉ INFÉRIEURE D'UN BÂTON DE SPORT**
UNTERES ENDSTÜCK EINES SPORTSTOCKS
DEVICE FOR LOWER END OF A SPORTS POLE

(30) Priorité: 04.11.2016 FR 1660668
(43) Date de publication de la demande: 09.05.2018
(73) Titulaire: Skis Rossignol, 38430 Saint Jean de Moirans (FR)
(72) Inventeur: MICHEL, Frédéric, 38140 RIVES sur FURE (FR); MANDON, Florence, 38140 La Murette (FR); SORIA, Aurélien, 38000 Grenoble (FR)
(74) Mandataire: Novaimo

(56) Documents cités:
- EP-A1- 0 906 776
- EP-A1- 2 762 212
- WO-A1-2016/173827
- DE-U1-202012 104 426
- FR-A- 966 364
- FR-A- 1 396 557

## Description

L'invention concerne un dispositif d'extrémité inférieure d'un bâton de sport, ce dispositif comprenant notamment un embout et un panier. Elle porte aussi sur un embout et un panier en tant que tels d'un tel dispositif d'extrémité inférieure d'un bâton de sport. Elle concerne aussi un bâton de sport, notamment de ski, comprenant un tel dispositif d'extrémité inférieure. Enfin, elle porte aussi sur un procédé de fabrication d'un bâton de sport équipé d'un tel dispositif d'extrémité inférieure.

Un bâton de sport peut être destiné au ski, à la marche ou à la course à pied. L'utilisateur s'en sert à la fois pour sa stabilité et aussi pour exercer une poussée. Un tel bâton subit donc des contraintes élevées. Il comprend une extrémité inférieure, habituellement une pointe, destinée à venir en contact avec le sol, et une rondelle, destinée à venir en contact avec la neige pour maitriser l'enfoncement du bâton dans une couche de neige : selon l'utilisation du bâton, et notamment selon le revêtement du sol, différentes extrémités inférieures peuvent être recommandées.

Pour cela, une première solution de l'état de la technique est explicitée dans le document EP2308570, qui décrit un bâton de sport formé d'une tige recevant en partie inférieure une pièce amovible formant l'intégralité de l'extrémité inférieure du bâton. Cette solution permet le changement de cette pièce amovible et l'adaptation du bâton aux conditions d'utilisation. L'utilisateur doit donc acquérir plusieurs pièces amovibles distinctes adaptées aux différentes conditions d'utilisation de son bâton de sport. Comme ces pièces amovibles subissent des contraintes très élevées, elles doivent se trouver dans des matériaux très résistants, notamment leur pointe. Ainsi, un inconvénient principal de cette solution provient de la complexité et du coût de ces pièces amovibles.

Une autre solution de l'état de la technique est décrite par le document EP2762212. Elle repose aussi sur une pièce amovible comprenant des pattes élastiques munies d'ergots destinés à une insertion dans des trous de la tige du bâton. Cette solution présente le premier inconvénient d'être complexe, et le second inconvénient de nécessiter des perçages dans la partie basse de la tige du bâton, ce qui la fragilise. D'autres solutions sont présentées dans les documents DE202012104426U1 et WO2016/173827A1 présentant des systèmes anti-rotationnels et un élément de maintien amovible du panier.

Un objet général de la présente invention est donc de proposer une architecture améliorée de l'extrémité inférieure d'un bâton de sport, qui comprend les avantages des solutions de l'état de la technique décrites ci-dessus mais ne présente pas tout ou partie de leurs inconvénients.

Plus précisément, l'invention a pour premier objet de proposer une solution adaptative de l'extrémité inférieure d'un bâton de sport permettant son utilisation dans des conditions variées, de manière flexible.

Elle a pour second objet de proposer une solution simple, performante, et peu coûteuse.

A cet effet, l'invention repose sur un dispositif d'extrémité inférieure pour un bâton de sport suivant la revendication 1.

L'invention porte donc sur un panier pour dispositif d'extrémité inférieure d'un bâton de sport, caractérisé en ce qu'il comprend un tube doté d'une ouverture intérieure traversante adaptée pour une fixation sur une extrémité inférieure d'un bâton de sport et en ce qu'il comprend un dispositif anti-rotationnel pour garantir sa bonne orientation autour d'un bâton de sport.

Le dispositif anti-rotationnel peut comprendre au moins une nervure ou une rainure ou un épaulement au niveau d'une surface extérieure du tube.

Le panier peut se présenter sous une forme monobloc en matériau plastique.

Le panier peut comprendre une rondelle asymétriquement ou symétriquement agencée autour du tube.

La rondelle peut présenter une surface non plane, au moins une partie de sa périphérie étant courbée vers le bas.

Le tube peut présenter une longueur comprise entre 1 et 6 cm.

L'invention porte aussi sur un embout pour dispositif d'extrémité inférieure d'un bâton de sport destiné à coopérer avec un panier tel que décrit précédemment, caractérisé en ce qu'il comprend une surface intérieure pour le logement d'une tige d'un bâton de sport, une zone inférieure pour la fixation amovible ou non d'une pointe, une surface tubulaire pour la réception amovible d'un tube de panier, un dispositif anti-rotationnel pour garantir la bonne orientation d'un panier autour d'un bâton de sport, une butée supérieure pour un panier et une zone de fixation pour recevoir une bague de maintien d'un panier.

L'invention porte aussi sur un dispositif d'extrémité inférieure pour un bâton de sport, caractérisé en ce qu'il comprend un panier tel que décrit précédemment monté de manière amovible sur un embout tel que décrit ci-dessus, le panier étant maintenu par une bague positionnée au moins partiellement sous le panier et fixée sur l'embout.

La bague peut comprendre une zone élastique au niveau de son contact avec le panier.

La rondelle du panier peut comprendre une surface courbée vers le bas qui recouvre au moins partiellement la bague.

L'invention porte aussi sur un bâton de sport, caractérisé en ce qu'il comprend un dispositif d'extrémité inférieure tel que décrit précédemment.

Le bâton de sport peut comprendre au moins trois paniers distincts interchangeables, parmi lesquels :
- un premier panier ne comprenant pas de rondelle ; et
- un second panier et un troisième panier comprenant des rondelles de surfaces différentes.

L'invention porte aussi sur un procédé de fabrication d'un bâton de sport, caractérisé en ce qu'il comprend les étapes suivantes :
- fixation d'un embout tel que décrit précédemment à l'extrémité d'une tige métallique du bâton de sport ;
- fabrication d'un panier tel que décrit précédemment par une étape d'injection ou de moulage ;
- fixation amovible du panier sur l'embout par l'intermédiaire d'une bague ou plus généralement d'un élément de maintien.

Ces objets, caractéristiques et avantages de la présente invention seront exposés en détail dans la description suivante d'un mode d'exécution particulier fait à titre non-limitatif en relation avec les figures jointes parmi lesquelles :
La figure 1 représente un bâton de sport selon un mode de réalisation de l'invention.
La figure 2 représente une vue en perspective éclatée d'un dispositif d'extrémité inférieure pour bâton de sport selon un mode de réalisation de l'invention
La figure 3 représente une vue en perspective de dessus de l'embout selon le mode de réalisation de l'invention.
La figure 4 représente une vue de dessus de l'embout selon le mode de réalisation de l'invention.
La figure 5 représente une vue de côté de l'embout selon le mode de réalisation de l'invention.
La figure 6 représente une vue dessus d'un panier selon un mode de réalisation de l'invention.
La figure 7 représente une vue en perspective de la partie inférieure d'un bâton de sport équipé d'un dispositif d'extrémité inférieure selon un mode de réalisation de l'invention.
La figure 8 représente une vue en coupe de la partie inférieure d'un bâton de sport équipé d'un dispositif d'extrémité inférieure selon le mode de réalisation de l'invention.
Les figures 9a à 9c représentent des vues en perspective de la partie inférieure d'un bâton de sport équipé de trois paniers amovibles distincts de formes différentes selon un mode de réalisation de l'invention.
La figure 10 illustre une vue en perspective de dessus d'une bague selon un mode de réalisation de l'invention.
La figure 11 représente une vue de côté de la partie inférieure d'un bâton de sport équipée d'un dispositif d'extrémité inférieure selon une première variante du mode de réalisation de l'invention.
La figure 12 représente une vue de côté de la partie inférieure d'un bâton de sport équipée d'un embout pour dispositif d'extrémité inférieure selon la première variante du mode de réalisation de l'invention.
La figure 13 représente une vue de l'avant de la partie inférieure d'un bâton de sport selon la première variante du mode de réalisation de l'invention.
La figure 14 représente une vue de côté de la partie inférieure d'un bâton de sport équipée d'un dispositif d'extrémité inférieure selon une deuxième variante du mode de réalisation de l'invention.

Pour faciliter la description suivante, nous définissons par convention la direction longitudinale pour la direction dans le sens de la longueur d'un bâton, c'est-à-dire aussi dans la direction de la tige du bâton, et la direction transversale pour toute direction perpendiculaire à la direction longitudinale. De plus, nous utiliserons les adjectifs « supérieur » et « inférieur » dans cette direction longitudinale en considérant un bâton de sport positionné verticalement dans son utilisation normale.

L'invention porte donc sur un bâton de sport 1 tel que représenté par la figure 1. Ce bâton de sport 1 comprend une tige métallique 2 équipée d'une poignée dans sa partie supérieure, destinée à sa préhension par un utilisateur, et munie d'une dragonne 3. Il comprend de plus un dispositif d'extrémité inférieure 5 dans sa partie inférieure.

Ce dispositif d'extrémité inférieure 5, dont un mode de réalisation avantageux est représenté par la figure 2, comprend un embout 10, un panier 20 et une bague 30. Le panier 20 est amovible et permet l'adaptation à différentes pratiques de l'extrémité inférieure du bâton de sport, comme cela va être détaillé par la suite.

L'embout 10 est destiné à une fixation à l'extrémité inférieure de la tige 2. De préférence, cette fixation est définitive, c'est-à-dire non amovible. Elle peut être mise en œuvre par tous moyens, notamment par collage. De préférence, cette fixation n'a ainsi aucun impact sur la structure de la partie inférieure de la tige 2, et ne nécessite notamment aucun perçage de la tige, qui conserve ainsi ses propriétés mécaniques intactes. Avantageusement, un système de type détrompeur est mis en œuvre pour faciliter cette opération de fixation de l'embout sur l'extrémité de la tige, par exemple par un système de repérage pour la mise en bonne position de l'embout, notamment afin de garantir sa bonne orientation par rapport à la dragonne du bâton.

Un embout 10 selon un mode de réalisation est particulièrement représenté par les figures 3 à 5. Il comprend une forme globalement tubulaire, comprenant notamment une ouverture intérieure 11 cylindrique accessible par le haut, munie de nervures 12 longitudinales. Lors de sa fixation sur une tige 2, cette dernière est insérée dans l'ouverture intérieure 11, jusqu'à une butée inférieure 13, particulièrement visible sur la vue en coupe de la figure 8. Les nervures 12 longitudinales participent au maintien de la fixation finale de l'embout 10 sur la tige 2 du bâton et la renforcent, délimitant notamment un espace pour loger une colle entre les deux surfaces à fixer. En variante, l'ouverture intérieure 11 est légèrement conique, sa section diminuant vers le bas pour assurer une pression de plus en plus forte lors de l'insertion de la tige 2 jusqu'en position finale.

D'autre part, l'embout 10 comprend une nervure 14 longitudinale sur sa surface extérieure, destinée à coopérer avec une rainure 24 correspondante d'un panier 20, comme cela sera détaillé par la suite. L'embout 10 comprend une zone de plus grand diamètre 15 dans sa partie supérieure, formant une butée 16 pour un panier 20. Il comprend de plus une partie filetée 17 dans sa partie inférieure, pour recevoir une bague 30 de maintien. Enfin, il comprend avantageusement une pointe 18 à son extrémité inférieure, éventuellement amovible, destinée à s'enfoncer dans le sol lors de l'utilisation du bâton. La pointe 18 se trouve dans un matériau très résistant, par exemple en carbure. En remarque, les efforts principaux exercés sur la pointe 18 sont ainsi directement transmis à la tige 2 rigide du bâton de sport 5. L'axe de l'embout 10 correspond à l'axe de la tige 2. En revanche, la pointe 18 n'est pas agencée autour de ce même axe, elle est désaxée et présente une orientation particulière par rapport à l'ensemble du bâton.

Avantageusement, l'embout 10 est formé en matériau plastique rigide, par exemple un polyamide, un polyuréthane, éventuellement en un plastique chargé de fibres, ou encore en métal. Il peut se présenter sous une forme monobloc. Il peut être formé par une étape d'injection dans un moule. Il forme un élément intermédiaire entre la tige 2 du bâton et le panier 20, permettant une liaison amovible avec un panier 20, qui est décrit en détail ci-après. En variante, l'extrémité inférieure de la tige 2 du bâton de sport pourrait comprendre une forme de type embout directement adaptée à la réception d'un panier, auquel cas un embout distinct intermédiaire ne serait plus nécessaire.

La figure 6 représente une vue de dessus d'un panier 20 selon un mode de réalisation de l'invention, en complément de la vue en perspective de la figure 2. Ce panier 20 comprend un tube 22 formant une ouverture intérieure 21 cylindrique s'étendant sur toute la hauteur du panier 20, dans une direction longitudinale. Cette ouverture est traversante. Cette ouverture comprend une rainure 24 de forme correspondant à la nervure 14 de l'embout 10. Le diamètre intérieur de cette ouverture intérieure 21 correspond au diamètre extérieur de la partie centrale tubulaire de l'embout 10. La longueur L₂₀ du tube 22 correspond de même à la longueur L₁₀ de la partir centrale tubulaire de l'embout 10. Ainsi, le tube 22 du panier 20 est prévu pour une insertion autour de l'embout 10, comme cela sera détaillé par la suite.

Le panier 20 comprend de plus une rondelle 25 agencée dans sa partie inférieure. Cette rondelle 25 s'étend sur une partie seulement de la circonférence du tube 22. Elle n'est pas symétriquement répartie autour du tube 22, mais elle est asymétrique. La rondelle 25 est orientée du même côté du bâton que la dragonne 3. La rondelle 25 est reliée au tube 22 du panier 20 par au moins une nervure de renfort 26 s'étendant longitudinalement vers le haut. La rondelle 25 selon le mode de réalisation de la figure 6 présente une forme sensiblement circulaire, en vue de dessus, dont le centre est décalé par rapport à l'axe du tube 22. Avantageusement, la rondelle 25 n'est pas plane, ses extrémités périphériques sont courbées vers les bas. Cette géométrie permet d'offrir un meilleur accrochage de la rondelle 25 sur le sol et/ou la neige. En variante non représentée, la rondelle pourrait présenter une forme circulaire, agencée autour de l'axe de l'embout.

Le panier 20 est destiné à un montage sur un embout 10 tel que décrit précédemment. Une configuration assemblée est illustrée par les figures 7 et 8. Pour le montage du panier 20, son tube 22 est inséré par le bas autour de la partie tubulaire de l'embout 10, jusqu'à ce que son extrémité supérieure vienne en butée contre la butée 16 de l'embout 10. De préférence, le diamètre de cette butée 16 correspond au diamètre extérieur du tube 22, de sorte à obtenir une surface extérieure continue au niveau de la jonction entre les deux éléments dans leur position assemblée. Dans cet assemblage, la rainure 24 du tube 22 est associée à la nervure 14 de l'embout 10, guidant le positionnement du panier 20 et déterminant ainsi son orientation de manière unique autour de l'embout 10, et plus généralement autour du bâton. La rainure 24 possède des dimensions (largeur et épaisseur) de l'ordre du millimètre.

Selon ce mode de réalisation avantageux qui présente un dispositif anti-rotationnel, l'orientation du panier 20 est telle que la rondelle 25 du panier 20 s'étend globalement dans une direction opposée à l'orientation de la pointe 18 de l'embout 10, et dans la même direction que la dragonne 3 du bâton de sport 1. Ainsi, lors de l'utilisation du bâton, l'utilisateur pointe le bâton vers l'avant, dont l'orientation de la pointe 18 vers l'avant permet de gagner en amplitude lors du planté du bâton. Dans cette opération, la pointe s'enfonce dans le sol sans être gênée par la rondelle, étant donné que la partie du tube 22 orientée vers l'avant est libre de toute surface de rondelle. La rondelle 25 évite ensuite au bâton de trop s'enfoncer, ce qui facilite son désengagement du sol.

Le panier 20 présente une forme relativement simple, adaptée à sa fabrication par une étape d'injection de matériau plastique. Il se présente ainsi avantageusement sous une forme monobloc. La rondelle et le tube sont avantageusement formés en une seule pièce, et en un seul matériau, de préférence plastique. Ce matériau peut par exemple être un polyamide, un polyuréthane, ou toute autre matière plastique chargée ou non de fibres composites. En variante, le matériau du panier 20 peut être un matériau métallique.

L'assemblage est finalisé par le vissage d'une bague 30 dans la partie filetée 17 de l'embout 10. Avantageusement, la bague 30 se présente sous une forme monobloc, principalement en un seul matériau plastique, qui peut par exemple être un polyamide, un polyuréthane, ou toute autre matière plastique chargée ou non de fibres composites. En variante, le matériau de la bague 30 peut être un matériau métallique. La bague 30 est insérée par l'extrémité inférieure de l'embout 10, donc du bâton de sport. L'agencement est tel que la bague 30 vient ainsi en butée contre la surface inférieure du tube 22 du panier 20, pour assurer son blocage longitudinal, par-dessous, sur l'embout 10 et plus généralement sur le bâton de sport. De préférence, la bague 30 est vissée sur l'embout 10 par coopération de sa surface intérieure filetée 32 avec la partie filetée 17 de l'embout. Le diamètre de la bague est tel que sa surface extérieure vient en continuité du tube 22. De préférence, la bague 30, particulièrement visible sur la figure 10, comprend un élément élastique 31, par exemple en matériau très déformable comme un élastomère, dans sa partie supérieure venant en contact avec le panier 20, pour amortir les éventuels chocs et contraintes subis au niveau du contact avec le panier 20, pour éviter d'endommager ce dernier. Pour cela, un matériau élastomère peut être directement surmoulé sur la bague 30, pour former l'élément élastique 31 : ce dernier est alors directement fixé sur la bague 30, qui se présente sous une forme monolithique. Cela présente l'avantage de rendre cette partie élastique solidaire de la bague 30, pour éviter de la perdre, tout en offrant une grande simplicité de fabrication. Enfin, selon ce mode de réalisation avantageux, la bague 30 est au moins partiellement recouverte par la rondelle 25 du panier, du fait de sa courbure vers le bas, ce qui la protège ainsi des agressions extérieures et donc des dévissages intempestifs. Selon une variante de réalisation, une partie de la bague 30 peut venir à l'intérieure du tube 22 du panier 20 dans sa configuration vissée, dans une position protégée des agressions extérieures.

L'architecture décrite ci-dessus peut subir des modifications sans sortir du cadre de l'invention. Notamment, la fonction de maintien du panier 20 pourrait être obtenue par tout autre moyen que la bague 30 vissée, par tout moyen permettant le maintien du panier 20 entre deux butées supérieure 16 et inférieure. Par exemple, une bague de maintien pourrait être fixée en partie inférieure de l'embout, en appui (ou butée inférieure) sous le panier 20, par tout autre moyen qu'un vissage, par clipsage par exemple. Ce moyen est toutefois réversible pour pouvoir démonter et remonter le panier facilement sur l'embout du bâton.

Ainsi, en variantes, l'élément de maintien amovible du panier peut être une bague pluggée ou clippée, ou une pièce avec pattes venant s'enclencher dans des évidements réalisés sur l'embout. Dans ces variantes, l'élément de maintien du panier est fixé sur l'embout par le dessous de l'embout. Il vient de préférence se positionner au moins partiellement sous le panier lors de son maintien du panier.

Selon d'autres variantes de réalisation, l'élément de maintien amovible du panier peut être une goupille ou un circlip, ou une vis ou une pièce clippée. Dans ces variantes, l'élément de maintien du panier est fixé de manière latérale sur l'embout. Il vient de préférence se positionner au moins partiellement sous le panier lors de son maintien du panier.

Dans toutes ces réalisations, l'élément de maintien peut comprendre un contact avec le panier lors de son maintien du panier et une zone élastique au niveau de son contact avec le panier. L'embout comprend une zone de fixation pour recevoir l'élément de maintien. La fonction de maintien du panier est ainsi mise en œuvre par la coopération de l'élément de maintien et de l'embout, qui présentent tous deux des formes complémentaires permettant la fixation amovible de l'élément de maintien sur l'embout.

L'élément de maintien du panier comprend une surface formant une butée inférieure, c'est-à-dire une surface supportant l'appui du panier en cas de tentative de déplacement vers le bas du panier, bloquant donc le déplacement vers le bas du panier sur l'embout.

De plus, le panier 20 et l'embout 10 pourraient présenter d'autres formes que celles représentées. Avantageusement, le panier 20 comprend un tube 22 de longueur L₂₀ suffisante pour présenter une résistance mécanique importante. Cette longueur correspond de préférence à au moins 50% de la longueur totale Lt de l'embout 10 (hors pointe 18), voire est supérieure ou égale à 60% de cette longueur. Avantageusement, cette longueur L₂₀ est comprise entre 1 et 6 cm. La section de contact entre la bague 30 et le panier 20, formant une butée de maintien inférieur du panier 20, se trouve en partie inférieure de l'embout 10, de préférence à une hauteur L₃₀ inférieure ou égale à 40% de la hauteur totale Lt de l'embout 10, voire inférieure ou égale à 30%. Dans le mode de réalisation représenté, cette hauteur L₃₀ s'étend donc jusqu'en haut du filetage de la partie filetée 17.

Le panier 20 et l'embout 10 peuvent comprendre tout autre agencement permettant de garantir et de maintenir l'orientation du panier 20 relativement à l'embout 10 ou au bâton de sport 1. Notamment, il peut y avoir plus qu'un seul couple rainures/nervures, et la ou les rainures pourraient se trouver dans l'ouverture intérieure 21 du tube 22 du panier 20 et les nervures sur la surface extérieure de l'embout 10.

Cet agencement pourrait présenter d'autres formes qu'un couple rainure/nervure, qui est optionnel, comme tout autre dispositif anti-rotationnel. A titre d'exemple, les variantes représentées sur les figures 11 à 14 montrent des réalisations dans lesquelles les surfaces supérieures en contact respectivement du panier 20 et de l'embout 10, au niveau de la butée 16, ne sont pas dans un plan transversal, et de préférence asymétrique, pour former ainsi une autre solution de liaison anti-rotationnelle. La butée 16 de l'embout 10 forme ainsi un épaulement asymétrique. De même, la surface supérieure du tube du panier présente une forme non plane formant un épaulement correspondant à la butée 16 de l'embout. Sur la première variante de la figure 11, cette surface est courbe et continue, et sur la deuxième variante de la figure 14, elle est discontinue, forme des marches. Toute autre géométrie est possible, courbe, droite, triangulaire, etc. Dans ces variantes, les éléments sont simplifiés et l'ensemble gagne en robustesse et réduit l'usure.

Dans tous les cas, le dispositif anti-rotationnel permet de :
- garantir la bonne position angulaire du panier, cette position étant prédéfinie lors de la fabrication du bâton par la fixation de l'embout sur le bâton ;
- éviter tout mouvement de rotation du panier par rapport à l'embout lorsque le panier est mis en place sur l'embout.

Finalement, la solution décrite atteint bien les objets de l'invention. Le bâton de sport 1 selon le mode de réalisation peut être modifié par le simple changement d'un panier. Comme ce panier présente une forme très simple, il est peu coûteux. Notamment, il n'est pas nécessaire de changer la pointe 18 coûteuse du bâton de sport, puisqu'elle ne fait pas partie du panier. Par ailleurs, le bon alignement entre la pointe et le bâton est directement effectué en usine, ce qui facilite l'utilisation rapide du bâton par l'utilisateur, qui n'a pas à se soucier de l'orientation de la pointe vers l'avant, à l'opposé de la dragonne. De plus, le panier est facile à monter et à démonter. Enfin, les efforts transmis par le contact au sol sont directement transmis sur la tige 2 du bâton, par l'intermédiaire de l'embout 10, de manière relativement indépendante du panier 20. Ce dernier ne subit que les éventuels appuis secondaires, par exemple sur la neige, et ne supporte donc pas des efforts trop importants.

Un utilisateur peut ainsi facilement modifier l'extrémité inférieure de son bâton de sport pour l'adapter à ses différentes utilisations, notamment en fonction du type de neige, dure, intermédiaire ou poudreuse. Les figures 9a à 9c illustrent ainsi à titre d'exemples des configurations différentes d'un même bâton de sport, sur lequel différents paniers 20 ont été montés, sur le même embout 10. Ces paniers sont des alternatives au panier décrit précédemment, notamment représenté par la figure 7. Nous constatons ainsi que trois paniers distincts sont prévus, représentés respectivement par les figures 7, 9a et 9b, qui se différencient entre eux par la surface globale et la forme de leur rondelle 25. Ces paniers sont prévus pour une utilisation du bâton de sport pour le ski, pour des neiges respectivement de moins en moins dures. En particulier, des paniers comprenant des rondelles larges sont destinés à être utilisés pour des neiges fraiches mais aussi des neige très humides, et les paniers comprenant des rondelles de diamètres inférieurs sont destinées à des neiges plus dures. En complément, la figure 9c illustre un quatrième panier particulier, qui ne comprend pas de rondelle. Ce panier 20 se réduit donc à son tube 22, et est particulièrement adapté à la marche, ou à la pratique du ski sur roues ou ski à roulettes, notamment sur un chemin non enneigé. Tous les paniers distincts comprennent un tube 22 identique.

En variante, on pourrait penser utiliser deux paniers différents, l'un comportant une rondelle asymétrique, l'autre comportant une rondelle symétrique. Ainsi l'utilisateur pourrait choisir d'utiliser son bâton pour différentes disciplines, par exemple pour du ski alpin avec une rondelle symétrique, ou pour du ski de fond avec une rondelle asymétrique.

L'invention porte ainsi aussi sur un bâton de sport équipé d'une série de paniers distincts, de préférence au moins trois ou quatre, pour offrir suffisamment de possibilités de modifications.

## Revendications

1. Dispositif d'extrémité inférieure (5) pour un bâton de sport, **caractérisé en ce qu'**il comprend :
- un embout (10) comprenant une surface intérieure (11) pour le logement d'une tige (2) d'un bâton de sport (1), une zone inférieure pour la fixation amovible ou non d'une pointe (18), une surface tubulaire comprenant un dispositif anti-rotationnel (14), une butée supérieure (16) et une zone de fixation (17) pour recevoir un élément de maintien (30) d'un panier (20) ;
- un panier (20) comprenant un tube (22) doté d'une ouverture intérieure (21) traversante adaptée pour un positionnement autour de la surface tubulaire de l'embout (10), et comprenant un dispositif anti-rotationnel pour coopérer avec le dispositif anti-rotationnel de l'embout (24) et garantir sa bonne orientation autour de l'embout ;
- un élément de maintien amovible du panier (20) sur l'embout (10), cet élément de maintien comprenant une surface formant une butée inférieure (31) bloquant le déplacement vers le bas du panier sur l'embout et **caractérisé en ce que** la longueur (L₂₀) du tube (22) du panier (20) est supérieure ou égale à 50%, voire 60%, de la longueur totale (Lt) de l'embout (10), et/ou **en ce que** la section de contact entre l'élément de maintien amovible et le panier (20) se trouve à une hauteur ( L₃₀) inférieure ou égale à 40% de la hauteur totale (Lt) de l'embout (10), voire inférieure ou égale à 30% de cette hauteur totale (Lt).

2. Dispositif d'extrémité inférieure (5) pour un bâton de sport selon la revendication précédente, **caractérisé en ce que** l'élément de maintien amovible du panier est une bague (30) de maintien.

3. Dispositif d'extrémité inférieure (5) pour un bâton de sport selon la revendication précédente, **caractérisé en ce que** la bague (30) est apte à une fixation sur l'embout (10) et à un positionnement au moins partiellement sous le panier (20) lors de son maintien du panier (10).

4. Dispositif d'extrémité inférieure (5) pour un bâton de sport selon la revendication 1, **caractérisé en ce que** l'élément de maintien amovible du panier est une goupille ou un circlip ou une vis ou une pièce clippée, fixé latéralement sur l'embout au moins partiellement sous le panier ou via un évidement latéral dans le tube du panier lors de son maintien du panier, ou
**en ce que** l'élément de maintien amovible du panier est une bague pluggée ou clippée, ou une pièce avec pattes venant s'enclencher dans des évidements réalisés sur l'embout fixé par le dessous sur l'embout, notamment au moins partiellement sous le panier, lors de son maintien du panier.

5. Dispositif d'extrémité inférieure (5) pour un bâton de sport selon l'une des revendications précédentes, **caractérisé en ce que** l'élément de maintien comprend un contact avec le panier (20) lors de son maintien du panier et une zone élastique au niveau de son contact avec le panier (20).

6. Dispositif d'extrémité inférieure (5) pour un bâton de sport selon l'une des revendications précédentes, **caractérisé en ce que** la rondelle (25) du panier (20) comprend une surface courbée vers le bas qui recouvre au moins partiellement l'élément de maintien.

7. Dispositif d'extrémité inférieure (5) pour un bâton de sport selon l'une des revendications précédentes, **caractérisé en ce que** le dispositif anti-rotationnel du panier (20) comprend au moins une nervure ou une rainure ou un épaulement au niveau d'une surface intérieure du tube (22).

8. Dispositif d'extrémité inférieure (5) pour un bâton de sport selon l'une des revendications précédentes, **caractérisé en ce que** le panier (20) se présente sous une forme monobloc en matériau plastique.

9. Dispositif d'extrémité inférieure (5) pour un bâton de sport selon l'une des revendications précédentes, **caractérisé en ce que** le panier (20) comprend une rondelle (25) asymétriquement agencée autour du tube (22) ou symétriquement agencée.

10. Dispositif d'extrémité inférieure (5) pour un bâton de sport selon la revendication précédente, **caractérisé en ce que** la rondelle (25) du panier (20) présente une surface non plane, au moins une partie de sa périphérie étant courbée vers le bas.

11. Dispositif d'extrémité inférieure (5) pour un bâton de sport selon l'une des revendications précédentes, **caractérisé en ce que** le tube (22) du panier (20) présente une longueur comprise entre 1 et 6 cm.

12. Bâton de sport (1), **caractérisé en ce qu'**il comprend un dispositif d'extrémité inférieure (5) selon l'une des revendications précédentes.

13. Bâton de sport (1) selon la revendication précédente, **caractérisé en ce qu'**il comprend au moins trois paniers (20) distincts interchangeables, parmi lesquels :
- un premier panier ne comprenant pas de rondelle ; et
- un second panier et un troisième panier comprenant des rondelles de surfaces différentes.

14. Procédé de fabrication d'un bâton de sport (1) selon la revendication 12, **caractérisé en ce qu'**il comprend les étapes suivantes :
- fixation d'un embout (10) à l'extrémité d'une tige (2) métallique du bâton de sport (1) ;
- fabrication d'un panier (20) par une étape d'injection ou de moulage ;
- fixation amovible du panier (20) sur l'embout (10) par l'intermédiaire d'un élément de maintien.

## Patentansprüche

1. Vorrichtung für ein unteres Ende (5) für einen Sportstock, **dadurch gekennzeichnet, dass** sie aufweist:
- eine Endabdeckung (10), welche eine Innenfläche (11) zur Aufnahme einer Stange (2) eines Sportstocks (1), einen unteren Bereich zur lösbaren oder nicht lösbaren Befestigung einer Spitze (18), eine rohrförmige Fläche, welche eine Verdrehsicherungsvorrichtung (14) aufweist, einen oberen Anschlag (16) und einen Befestigungsbereich (17) aufweist, um ein Halteelement (30) eines Korbs (20) aufzunehmen;
- einen Korb (20), welcher ein Rohr (22) aufweist, welches mit einer durchführenden Innenöffnung (21) versehen ist, welche für eine Positionierung um die rohrförmige Fläche der Endabdeckung (10) herum angepasst ist, und eine Verdrehsicherungsvorrichtung aufweist, um mit der Verdrehsicherungsvorrichtung der Endabdeckung (24) zusammenzuwirken und dessen richtige Ausrichtung um die Endabdeckung herum zu gewährleisten;
- ein von dem Korb (20) auf der Endabdeckung (10) lösbares Halteelement, wobei dieses Halteelement eine Fläche aufweist, welche einen unteren Anschlag (31) bildet, welcher die Verlagerung des Korbs auf der Endabdeckung nach unten blockiert, und
**dadurch gekennzeichnet, dass** die Länge (L₂₀) des Rohrs (22) des Korbs (20) größer als oder gleich 50%, sogar 60%, der Gesamtlänge (Lt) der Endabdeckung (10) ist, und/oder dass der Kontaktabschnitt zwischen dem lösbaren Halteelement und dem Korb (20) sich in einer Höhe (L₃₀) von kleiner als oder gleich 40% der Gesamthöhe (Lt) der Endabdeckung (10), sogar von kleiner als oder gleich 30% dieser Gesamthöhe (Lt), befindet.

2. Vorrichtung für ein unteres Ende (5) für einen Sportstock gemäß dem vorhergehenden Anspruch, **dadurch gekennzeichnet, dass** das lösbare Halteelement des Korbs ein Haltering (30) ist.

3. Vorrichtung für ein unteres Ende (5) für einen Sportstock gemäß dem vorhergehenden Anspruch, **dadurch gekennzeichnet, dass** der Ring (30) beim Halten des Korbs (10) zu einer Befestigung an der Endabdeckung (10) und einer Positionierung zumindest teilweise unter dem Korb (20) geeignet ist.

4. Vorrichtung für ein unteres Ende (5) für einen Sportstock gemäß Anspruch 1, **dadurch gekennzeichnet, dass** das von dem Korb lösbare Halteelement ein Stift oder ein Sicherungsring oder eine Schraube oder ein geklammertes Teil ist, welches beim Halten des Korbs seitlich an der Endabdeckung zumindest teilweise unter dem Korb oder über eine seitliche Ausnehmung in dem Rohr des Korbs befestigt ist, oder
dass das von dem Korb lösbare Halteelement ein aufgesteckter oder geklammerter Ring oder ein Teil mit Laschen ist, welche sich in an der Endabdeckung ausgeführte Ausnehmungen drücken, welches von unten an der Endabdeckung, insbesondere zumindest teilweise unter dem Korb, beim Halten des Korbs befestigt ist.

5. Vorrichtung für ein unteres Ende (5) für einen Sportstock gemäß einem der vorhergehenden Ansprüche, **dadurch gekennzeichnet, dass** das Halteelement beim Halten des Korbs einen Kontakt mit dem Korb (20) und einen elastischen Bereich auf Höhe seines Kontakts mit dem Korb (20) aufweist.

6. Vorrichtung für ein unteres Ende (5) für einen Sportstock gemäß einem der vorhergehenden Ansprüche, **dadurch gekennzeichnet, dass** der Teller (25) des Korbs (20) eine nach unten gekrümmte Fläche aufweist, welche zumindest teilweise das Halteelement abdeckt.

7. Vorrichtung für ein unteres Ende (5) für einen Sportstock gemäß einem der vorhergehenden Ansprüche, **dadurch gekennzeichnet, dass** die Verdrehsicherungsvorrichtung des Korbs (20) mindestens eine Rippe oder eine Nut oder eine Schulter auf der Höhe einer Innenfläche des Rohres (22) aufweist.

8. Vorrichtung für ein unteres Ende (5) für einen Sportstock gemäß einem der vorhergehenden Ansprüche, **dadurch gekennzeichnet, dass** sich der Korb (20) in einer einstückigen Form aus Kunststoffmaterial darstellt.

9. Vorrichtung für ein unteres Ende (5) für einen Sportstock gemäß einem der vorhergehenden Ansprüche, **dadurch gekennzeichnet, dass** der Korb (20) einen um das Rohr (22) asymmetrisch angeordneten oder symmetrisch angeordneten Teller (25) aufweist.

10. Vorrichtung für ein unteres Ende (5) für einen Sportstock gemäß einem der vorhergehenden Ansprüche, **dadurch gekennzeichnet, dass** der Teller (25) des Korbs (20) eine nicht ebene Fläche aufweist, wobei zumindest ein Teil seines Randbereichs nach unten gekrümmt ist.

11. Vorrichtung für ein unteres Ende (5) für einen Sportstock gemäß einem der vorhergehenden Ansprüche, **dadurch gekennzeichnet, dass** das Rohr (22) des Korbs (20) eine Länge aufweist, welche zwischen 1 und 6 cm liegt.

12. Sportstock (1), **dadurch gekennzeichnet, dass** er eine Vorrichtung für ein unteres Ende (5) gemäß einem der vorhergehenden Ansprüche aufweist.

13. Sportstock (1) nach dem vorhergehenden Anspruch, **dadurch gekennzeichnet, dass** er mindestens drei unterschiedliche, austauschbare Körbe (20) aufweist, von welchen:
- ein erster Korb keinen Teller aufweist; und
- ein zweiter und ein dritter Korb Teller mit unterschiedlichen Flächen aufweist.

14. Verfahren zur Herstellung eines Sportstocks (1) gemäß Anspruch 12, **dadurch gekennzeichnet, dass** es die folgenden Schritte aufweist:
- Befestigen einer Endabdeckung (10) an dem Ende einer metallischen Stange (2) des Sportstocks (1);
- Herstellen eines Korbs (20) durch einen Schritt des Einspritzens oder Gießens;
- lösbares Befestigen des Korbs (20) an der Endabdeckung (10) mit Hilfe eines Halteelements.

## Claims

1. Lower end device (5) for a sports pole, **characterized in that** it comprises:
- an end piece (10) comprising an inner surface (11) for housing a stem (2) of a sports pole (1), a lower region for removably or non-removably fastening a tip (18), a tubular surface comprising an anti-rotational device (14), an upper stop (16) and a fastening region (17) for receiving a retaining element (30) for retaining a basket (20);
- a basket (20) comprising a tube (22) provided with an inner through-opening (21) adapted for positioning around the tubular surface of the end piece (10), and comprising an anti-rotational device for cooperating with the anti-rotational device of the end piece (24) and ensuring good orientation thereof around the end piece;
- an element for removably retaining the basket (20) on the end piece (10), this retaining element comprising a surface forming a lower stop (31) blocking the downward movement of the basket on the end piece, and
**characterized in that** the length (L₂₀) of the tube (22) of the basket (20) is greater than or equal to 50%, or 60%, of the total length (Lt) of the end piece (10), and/or **in that** the contact section between the removable retaining element and the basket (20) is situated at a height (L₃₀) that is less than or equal to 40% of the total height (Lt) of the end piece (10), or less than or equal to 30% of this total height (Lt).

2. Lower end device (5) for a sports pole according to the preceding claim, **characterized in that** the element for removably retaining the basket is a retaining ring (30).

3. Lower end device (5) for a sports pole according to the preceding claim, **characterized in that** the ring (30) is designed for fastening to the end piece (10) and for at least partial positioning below the basket (20) during its retention of the basket (10).

4. Lower end device (5) for a sports pole according to Claim 1, **characterized in that** the retaining element for removably retaining the basket is a pin or a circlip or a screw or a clipped part that is fastened laterally to the end piece at least partially below the basket or via a lateral cutout in the tube of the basket during its retention of the basket, or **in that** the retaining element for removably retaining the basket is a plugged or clipped ring or a part with tabs engaging in cutouts made in the end piece that is fastened to the end piece from beneath, in particular at least partially below the basket, during its retention of the basket.

5. Lower end device (5) for a sports pole according to one of the preceding claims, **characterized in that** the retaining element comprises a contact with the basket (20) during its retention of the basket and an elastic region in the region of its contact with the basket (20).

6. Lower end device (5) for a sports pole according to one of the preceding claims, **characterized in that** the flange (25) of the basket (20) comprises a downwardly curved surface which at least partially covers the retaining element.

7. Lower end device (5) for a sports pole according to one of the preceding claims, **characterized in that** the anti-rotational device of the basket (20) comprises at least one rib or a groove or a shoulder in the region of a lower surface of the tube (22).

8. Lower end device (5) for a sports pole according to one of the preceding claims, **characterized in that** the basket (20) takes the form of a monobloc component made of plastic.

9. Lower end device (5) for a sports pole according to one of the preceding claims, **characterized in that** the basket (20) comprises a flange (25) which is arranged asymmetrically around the tube (22) or is arranged symmetrically.

10. Lower end device (5) for a sports pole according to the preceding claim, **characterized in that** the flange (25) of the basket (20) has a non-planar surface, at least a part of its periphery being curved downwards.

11. Lower end device (5) for a sports pole according to one of the preceding claims, **characterized in that** the tube (22) of the basket (20) has a length of between 1 and 6 cm.

12. Sports pole (1) **characterized in that** it comprises a lower end device (5) according to one of the preceding claims.

13. Sports pole (1) according to the preceding claim, **characterized in that** it comprises at least three separate interchangeable baskets (20), including:
- a first basket not comprising a flange; and
- a second basket and a third basket comprising flanges of different areas.

14. Method for manufacturing a sports pole (1) according to Claim 12, **characterized in that** it comprises the following steps:
- fastening an end piece (10) to the end of a metal stem (2) of the sports pole (1);
- manufacturing a basket (20) by an injection-moulding step or a moulding step;
- removably fastening the basket (20) to the end piece (10) via a retaining element.
